# EUROPÄISCHE PATENTANMELDUNG

(11) **EP 4 616 751 A1**
(43) Veröffentlichungstag der Anmeldung: **17.09.2025**
(21) Anmeldenummer: 25163049.7
(22) Anmeldetag: 11.03.2025
(51) Int. Cl.: A45B 3/04, A45B 23/00, A45B 25/00

(54) **STANDSCHIRM MIT VERBINDUNGSVORRICHTUNG ZUR LÖSBAREN BEFESTIGUNG EINES STROMVERBRAUCHERS**

(30) Priorität: 11.03.2024 DE 202024101177 U
(71) Anmelder: Glatz AG, 8500 Frauenfeld (CH)
(72) Erfinder: HERRMANN, Denis, 8406 Winterthur (CH)
(74) Vertreter: Schmauder & Partner AG Patent- & Markenanwälte VSP

(57) **Zusammenfassung**

Ein Standschirm (1) weist eine Verbindungsvorrichtung (2) zur lösbaren Befestigung eines Stromverbrauchers (4) an einem Schirmbauteil (6) des Standschirms (1) auf, wobei die Verbindungsvorrichtung (2) ein mit dem Stromverbraucher (4) elektrisch und mechanisch wirkverbindbares erstes Kupplungsteil (8) sowie ein mit dem Schirmbauteil (6) elektrisch und mechanisch wirkverbindbares zweites Kupplungsteil (10) umfasst. Durch Zusammenfahren eines ersten und zweiten Steckerglieds (12, 14) ist eine eingefahrene Steckerstellung mit elektrischer Wirkverbindung zwischen dem ersten Kupplungsteil (8) und dem zweiten Kupplungsteil (10) herstellbar. Durch Verschwenken des ersten Kupplungsteils (8) bezüglich des zweiten Kupplungsteils (10) wird zwischen einer axial freigegebenen Steckerstellung und einer axial arretierten Steckerstellung der Verbindungsvorrichtung (2) gewechselt.

## Beschreibung

### Technisches Gebiet

Die Erfindung betrifft einen Standschirm gemäss dem Oberbegriff von Anspruch 1.

### Stand der Technik

Standschirme in Form von Sonnenschirmen werden zwar primär zum Schutz vor übermässiger Sonneneinstrahlung und Hitzeeinwirkung verwendet. Allerdings werden solche Schirme in gemässigten Klimazonen auch als Kälteschutz, beispielsweise in den Abendstunden oder bei kühler Witterung, genutzt. Neben einer passiven Schutzwirkung durch verringerte Wärmeabstrahlung und gegebenenfalls Regenschutz sind auch aktive Massnahmen in Form diverser Heizquellen gebräuchlich. Insbesondere können Personen, die sich im Aussenbereich unter einem Sonnenschirm befinden, durch Anbringen eines oder mehrerer Heizstrahler im Schirmbereich vor unerwünschter Unterkühlung geschützt werden.

Beispielsweise beschreibt die DE 102008027408 A1 einen modular ausgebildeten Wärmestrahler mit einer Mehrzahl von Wärmequellen, die insbesondere auch zum Einsatz an einem Standschirm vorgesehen sind. Als Wärmestrahler sind insbesondere elektrisch gespeiste Infrarotstrahler erwähnt, die auf verschiedene Art und Weise an einem Tragelement des Standschirms befestigt werden können. Nähere Angaben über die Art der mechanischen Befestigung des Heizstrahlers und der Verbindung mit einer Stromquelle sind nicht angegeben.

Die DE 102008019473 A1 beschreibt einen mit Heizstrahlern versehenen Klappschirm. Dieser umfasst ein zentrales Standrohr, in dessen oberem Bereich mindestens ein mit elektrischer Energie gespeister Heizstrahler befestigt ist, der seine Wärme seitlich abstrahlt.

Vor allem bei grösseren Standschirmen wie sie beispielsweise im Gastgewerbe, der Hotellerie, aber auch für Pausen- bzw. Aufenthaltsorte ausserhalb von gewerblichen Gebäuden verwendet werden, wäre es wünschenswert, ein zuverlässiges und schnelles Anbringen und Abnehmen der Heizstrahler bzw. etwaig anderer Stromverbraucher zu ermöglichen. Insbesondere soll dafür kein Werkzeug wie Schraubenzieher oder Elektrozange benötigt werden.

### Darstellung der Erfindung

Aufgabe der Erfindung ist es somit, einen verbesserten Standschirm mit einer Verbindungsvorrichtung zur lösbaren Befestigung eines Stromverbrauchers an einem Schirmbauteil des Standschirms vorzuschlagen, welcher die Schwachstellen des Standes der Technik zu überwinden vermag.

Diese Aufgabe wird durch den Standschirm gemäss Anspruch 1 gelöst.

Der erfindungsgemässe Standschirm ist mit einer Verbindungsvorrichtung zur lösbaren Befestigung eines Stromverbrauchers an einem Schirmbauteil des Standschirms ausgestattet. Die Verbindungsvorrichtung umfasst ein mit dem Stromverbraucher elektrisch und mechanisch wirkverbindbares erstes Kupplungsteil sowie ein mit dem Bauteil elektrisch und mechanisch wirkverbindbares zweites Kupplungsteil. Das erste Kupplungsteil weist ein erstes Steckerglied mit einer ersten Steckerachse A' auf, und das zweite Kupplungsteil weist ein zweites Steckerglied mit einer zweiten Steckerachse A" auf. Dabei ist die Verbindungsvorrichtung derart konfiguriert, dass durch Zusammenfahren des ersten und zweiten Steckerglieds bei koaxialer Ausrichtung der ersten und zweiten Steckerachsen A', A" eine eingefahrene Steckerstellung mit elektrischer Wirkverbindung zwischen dem ersten Kupplungsteil und dem zweiten Kupplungsteil hergestellt wird, wobei durch Verschwenken des ersten Kupplungsteils bezüglich des zweiten Kupplungsteils um die koaxial ausgerichteten ersten und zweiten Steckerachsen A', A" zwischen einer axial freigegebenen Stellung und einer axial arretierten Stellung der Verbindungsvorrichtung gewechselt wird.

Damit lassen sich zumindest die eingangs genannten Nachteile vermeiden.

Der Begriff "Standschirm" ist im weitesten Sinn zu verstehen, umfasst aber insbesondere diverse Arten von mastgestützten Sonnenschirmen für den Aussenbereich, insbesondere Sonnenschirme mit Schirmstreben.

Die Begriffe "wirkverbunden" bzw. "wirkverbindbar" sind hier so zu verstehen, dass eine mechanische und elektrische Verbindung besteht bzw. herstellbar ist, welche im Rahmen der vorgesehenen Verwendung einen zuverlässigen mechanischen Zusammenhalt sowie eine sichere, gegenüber der Umgebung isolierte elektrische Kopplung gewährleistet. Im Anwendungsfall eines Standschirms mit einem Heizstrahler sollen also die betreffenden Komponenten verwacklungsfrei und auch bei Windeinfluss stabil miteinander verbunden bleiben und eine elektrische Versorgung des Heizstrahlers mit beispielsweise 230 V Netzspannung auch im Aussenbereich gewährleistet sein.

Geometrische Begriffe wie "koaxial", "horizontal" oder "vertikal" sind nicht im strengen geometrischen Sinn, sondern im Rahmen der fachüblichen Toleranzen zu verstehen.

Vorteilhafte Ausgestaltungen sind in den abhängigen Ansprüchen definiert.

Gemäss einer vorteilhaften Ausführungsform (Anspruch 2) sind die ersten und zweiten Steckerglieder derart ausgebildet, dass in der axial arretierten Steckerstellung ein koaxiales Auseinanderfahren durch gegenseitig anstehende Vorsprünge verhindert wird, wohingegen in der axial freigegebenen Steckerstellung ein koaxiales Auseinanderfahren durch vorgesehene Auslassungen ermöglicht wird.

Besonders vorteilhaft (Anspruch 3) ist es im vorliegenden Anwendungsbereich, wenn die axial freigegebene Steckerstellung bei einem vorgegebenen Freigabe-Schwenkwinkel α0 um die koaxial ausgerichteten ersten und zweiten Steckerachsen A', A" vorliegt und wobei die axial arretierte Steckerstellung in einem Arretierungs-Schwenkwinkelbereich α1 bis α2 um die koaxial ausgerichteten ersten und zweiten Steckerachsen A', A" vorliegt, wobei der Freigabe-Schwenkwinkel α0 ausserhalb des Arretierungs-Schwenkwinkelbereichs α1 bis α2 liegt.

Mit anderen Worten ist ein Zusammen- bzw. Auseinanderfahren der beiden Kupplungsteile nur bei einer gewissen gegenseitigen Ausrichtung um die Steckerachsen möglich, welche durch den besagten Freigabe-Schwenkwinkel α0 definiert ist. Es versteht sich, dass aus praktischen Gründen die freigegebene Stellung über einen gewissen Toleranzbereich von einigen Winkelgraden vorliegt. Damit wird auch das Zusammenfahren der beiden Kupplungsteile begünstigt. Demgegenüber ist die axial arretierte Steckerstellung in einem ganzen Bereich α1 bis α2 des Schwenkwinkels α gegeben. Ohne Einschränkung der Allgemeinheit kann der Freigabe-Schwenkwinkel α als 0º definiert werden.

In manchen Ausführungsformen (Anspruch 4) umfasst sodann der Arretierungs-Schwenkwinkelbereich einen Wertebereich von 45º bis 135º bezogen auf den Freigabe-Schwenkwinkel α0 ab.

Für eine praktische Definition des Schwenkwinkels α kann es zweckmässig sein, den beiden Steckergliedern je eine Längsachse L1 bzw. L2 zuzuordnen, wobei jede dieser Längsachsen orthogonal zur jeweiligen Steckerachse A' bzw. A" ist. Der Schwenkwinkel α kann somit als Winkel zwischen den Längsachsen L1 und L2 definiert werden. Die Richtung der Längsachse in einem Steckerglied drängt sich bei länglich ausgebildeten Steckgliedern auf, ist aber grundsätzlich frei wählbar. Es versteht sich jedoch, dass für eine vergleichende Diskussion von Schwenkstellungen bzw. Schwenkwinkeln immer dieselbe Wahl der Längsachsen L1 und L2 vorausgesetzt ist.

Vorteilhaft ist überdies (Anspruch 5), wenn ein Übergang von der axial arretierten Steckerstellung in die axial freigegebene Steckerstellung durch eine lösbare Drehsicherung verhindert bzw. gewährt wird. Insbesondere kann dies durch einen geeigneten Schnapp- bzw. Einrastmechanismus bewirkt werden, der beispielsweise ein federbelastetes Betätigungsglied umfasst.

In manchen Ausführungsformen (Anspruch 6), ist zwischen dem ersten Steckerglied und dem Stromverbraucher eine erste Elektrokabelverbindung angeordnet. Es versteht sich, dass gerade im Hinblick auf einen Einsatz im Aussenbereich ein entsprechend konfiguriertes Kabel zu verwenden ist.

Zudem ist in manchen Ausführungsformen (Anspruch 7) zwischen dem zweiten Steckerglied und dem Bauteil eine zweite Elektrokabelverbindung angeordnet. Insbesondere kann es sich dabei um eine Elektrokabelverbindung innerhalb eines strukturellen Elementes wie beispielsweise einer als Hohlprofil ausgebildeten Schirmstrebe handeln, die zu einer Anschluss-Steckbuchse führt.

Gemäss weiteren Ausführungsformen (Anspruch 8) ist das erste Kupplungsteil mit einem Montageelement für den Stromverbraucher versehen, das um eine gegenüber der ersten Steckerachse A' im wesentlichen orthogonale Schwenkachse (B) schwenkbar ist zwischen einer Grundstellung und einer abgekippten Ruhestellung, wobei die Grundstellung und die Ruhestellung durch lösbare Haltemittel gehalten werden. Damit lässt sich der Stromverbraucher in eine Ruheposition abkippen, die gegenüber externen Einwirkungen besser geschützt ist.

Gemäss einer vorteilhaften Ausführungsform (Anspruch 9) ist das Schirmbauteil eine Schirmstrebe.

Besonders vorteilhaft (Anspruch 10) ist es, wenn die Schirmstrebe bei geschlossenem Standschirm annähernd vertikal ausgerichtet ist und bei geöffnetem Standschirm in einem Neigewinkel φ von 45º bis 90º zur Vertikalen ausgerichtet ist. Dies wird nachfolgend anhand eines mit Figuren beschriebenen Ausführungsbeispiels noch näher erläutert.

Gemäss einer bevorzugten Ausführungsform (Anspruch 11), handelt es sich bei dem Stromverbraucher um einen Heizstrahler. In manchen Ausgestaltungen handelt es sich um einen mit 230 V Netzstrom betriebenen Heizstrahler.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen das erfindungsgemässe Verbindungssystem anhand von Beispielen erläutert wird. In den Zeichnungen zeigt:
- Fig. 1: einen Standschirm mit einer Verbindungsvorrichtung zur lösbaren Befestigung eines Stromverbrauchers an einem Schirmbauteil, in einer perspektivischen Darstellung;
- Fig. 2: das zweite Kupplungsteil der Verbindungsvorrichtung von Fig. 1, in einer Explosionsdarstellung;
- Fig. 3: die Verbindungsvorrichtung von Fig. 1, in einer ersten Schwenkstellung, in Draufsicht;
- Fig. 4: die Verbindungsvorrichtung von Fig. 1, in einer zweiten Schwenkstellung, in Draufsicht;
- Fig. 5: die Verbindungsvorrichtung von Fig. 1, in einer dritten Schwenkstellung, in Draufsicht;
- Fig. 6: die Verbindungsvorrichtung gemäss Fig. 1 mit einem zugehörigen Heizstrahler, in entkoppeltem, auseinandergefahrenem Zustand, in einer perspektivischen Darstellung;
- Fig. 7: das erste Kupplungsteil der Verbindungsvorrichtung einschliesslich Heizstrahler von Fig. 6, in einer Explosionsdarstellung;
- Fig. 8: die Verbindungsvorrichtung der Fig. 6 mit Heizstrahler und Schirmstrebe, in auseinandergefahrenem Zustand, in einer perspektivischen Darstellung;
- Fig. 9: die Verbindungsvorrichtung mit Heizstrahler und Schirmstrebe der Fig. 8, in zusammengefahrenem Zustand, in der axial freigegebenen Steckerstellung bei dem vorgegebenen Freigabe-Schwenkwinkel, in einer perspektivischen Darstellung;
- Fig. 10: die Verbindungsvorrichtung mit Heizstrahler und Schirmstrebe der Fig. 9, in zusammengefahrenem Zustand, in einer axial arretierten Steckerstellung, in einer ersten Schwenkstellung des Arretierungs-Schwenkwinkelbereichs, in einer perspektivischen Darstellung;
- Fig. 11: die Verbindungsvorrichtung mit Heizstrahler und Schirmstrebe der Fig. 10, mit in Ruhestellung abgekipptem Heizstrahler, in einer perspektivischen Darstellung; und
- Fig. 12: die Verbindungsvorrichtung mit Heizstrahler und Schirmstrebe der Fig. 10 in einer zweiten Schwenkstellung des Arretierungs-Schwenkwinkelbereichs, bei geneigter Schirmstrebe, in einer perspektivischen Darstellung.

### Wege zur Ausführung der Erfindung

Der in Fig. 1 nur schematisch angedeutete dargestellte Standschirm 1 ist mit einer pauschal als 2 bezeichneten Verbindungsvorrichtung ausgestattet. Damit ist eine lösbare Befestigung eines Stromverbrauchers 4 an einem Schirmbauteil 6 des Standschirms 1 vorgesehen. Die Verbindungsvorrichtung 2 umfasst ein mit dem Stromverbraucher 4 elektrisch und mechanisch wirkverbindbares erstes Kupplungsteil 8 sowie ein mit dem Schirmbauteil 6 elektrisch und mechanisch wirkverbindbares zweites Kupplungsteil 10. Das erste Kupplungsteil 8 weist ein erstes Steckerglied 12 mit einer ersten Steckerachse A' auf. Das zweite Kupplungsteil 10 weist ein zweites Steckerglied 14 mit einer zweiten Steckerachse A" auf. Die Verbindungsvorrichtung 2 ist derart konfiguriert, dass durch Zusammenfahren des ersten Steckerglieds 12 mit dem zweiten Steckerglied 14 bei koaxialer Ausrichtung der ersten und zweiten Steckerachsen A', A", welche somit auch kollektiv als Steckerachse A bezeichnet werden, eine in Fig. 1 nicht dargestellte, zusammengefahrene Steckerstellung herstellbar ist.

Wie ebenfalls aus Fig. 1 hervorgeht, ist für das erste Steckerglied 8 eine erste Längsachse L1 und für das zweite Steckerglied 10 eine zweite Längsachse L2 angegeben.

In der zusammengefahrene Steckerstellung wird durch entsprechend zusammenwirkende Kontaktflächen eine elektrische Wirkverbindung zwischen dem ersten Kupplungsteil 8 und dem zweiten Kupplungsteil 10 hergestellt.

Im gezeigten Beispiel ist zwischen dem ersten Steckerglied 12 und dem Stromverbraucher 4 eine erste Elektrokabelverbindung 16 angeordnet. Ausserdem ist zwischen dem zweiten Steckerglied 14 und dem Schirmbauteil 6 eine zweite Elektrokabelverbindung 18 angeordnet.

Ausserdem ist das erste Kupplungsteil 8 auf seiner vom ersten Steckerglied 12 abgewandten Seite mit einem Montagevorsprung 20 für die Befestigung des Stromverbrauchers 4 ausgestattet.

Schliesslich ist in der Fig. 1 noch eine Schutzkappe 22 dargestellt, welche statt des ersten Steckergliedes 12 auf das zweite Steckerglied 14 angebracht werden kann. Insbesondere kann dadurch nach Entfernen des ersten Kupplungsteils 8 eine unerwünschte Verschmutzung eines am Standschirm 1 im Freien belassenen zweiten Kupplungsteils 10 entgegengewirkt werden.

Wie aus den Fig. 1 und 6 ersichtlich, umfasst das zweite Steckerglied 14 ein zapfenförmiges Innenstück 24 mit einer mittigen Kontaktbuchse 26 während das erste Steckerglied 12 passend dazu ein hülsenförmiges Innenstück 28 mit einem mittigen Kontaktstift 30 umfasst. Steckverbindungen ähnlicher Art werden beispielsweise bei Wasserkochgeräten für den Haushalt verwendet.

In der Explosionsdarstellung von Fig. 2 ist der grundsätzliche Aufbau des zweiten Kupplungsteils 10 ersichtlich. Das zweite Steckerglied 14 ist dabei zwischen einem Sockelteil 32 und einem damit verschraubten Abdeckteil 34 aufgenommen. Das Abdeckteil 34 ist mit einer im Wesentlichen kreisförmigen Auslassung 36 versehen, welche um das zapfenförmige Innenstück 24 einen Ringbereich 38 freilässt. Weitere Einzelheiten des zweiten Kupplungsteils 10 werden weiter unten erläutert.

Die gegenseitige Verschwenkbarkeit der beiden Kupplungsteile ist in den Fig. 3 bis 5 dargestellt, wobei der angegebene Schwenkwinkel zwischen der ersten Längsachse L1 und der zweiten Längsachse L2 als α bezeichnet ist. Bei der hier gezeigten Ausführungsform liegt die axial freigegebene Steckerstellung gemäss Fig. 3 bei einem Schwenkwinkel α = - 45º vor. In dieser Situation sind die beiden Kupplungsteile 8, 10 axial zusammen- bzw. auseinanderfahrbar. Durch Drehen im Uhrzeigersinn findet ein Übergang in die axial arretierte Steckerstellung statt, wobei nach Drehen um 45º die in Fig. 4 gezeigte Schwenkstellung mit paralleler Ausrichtung der ersten und zweiten Längsachsen L1 und L2 erreicht wird. Durch weiteres Drehen im Uhrzeigersinn um 90º wird die in Fig. 5 gezeigte Schwenkstellung mit rechtwinkliger Ausrichtung der ersten und zweiten Längsachsen L1 und L2 erreicht. Die axial arretierte Steckerstellung liegt zumindest im Arretierungs-Schwenkwinkelbereich α = 0º bis α = 90º vor. Zweckmässigerweise sind für die Stellungen bei α = 0º und α = 90º entsprechende Einrastungen vorgesehen. Im gezeigten Beispiel wird dies durch einen ringförmigen Kragen 40 des ersten Steckerglieds 12 realisiert, der mit einem ersten Vorsprung 42 und einem zweiten Vorsprung 44 versehen ist. Die Stellungen bei α = 0º und α = 90º werden durch Einrasten eines der beiden Vorsprünge 42, 44 in einen zugehörigen Vorsprung des zweiten Kupplungsteils 10 kraftlösbar gehalten.

Wie insbesondere in der Fig. 2 gezeigt wird, ist zum Übergang von der axial arretierten Steckerstellung in die axial freigegebene Steckerstellung, d.h. ein Verlassen des Arretierungs-Schwenkwinkelbereichs α = 0º bis α = 90º zurück zum Freigabe-Schwenkwinkel α = -45º, eine lösbare Drehsicherung 46 zu betätigen. Im gezeigten Ausführungsbeispiel umfasst die Drehsicherung 46 einen jochförmigen Schwenkbügel 48 mit einer Rückhaltefeder 50 und einem Betätigungshebel 52.

Die Fig. 6 und 7 zeigen beispielhaft eine Ausführungsform mit einem als Heizstrahler ausgebildeten Stromverbraucher 4. Wie insbesondere in der Fig. 7 ersichtlich, ist das erste Kupplungsteil 8 über den Montagevorsprung 20 mit einem gesamthaft als 54 bezeichneten Montageelement für den Stromverbraucher 4 verbindbar. Im gezeigten Beispiel umfasst das Montageelement 54 eine am Heizstrahler 4 anschraubbare Halterung 56 und eine angelenkte Schwenkplatte 58, die mit dem Montagevorsprung 20 verschraubbar ist. Im zusammengebauten Zustand ist die Halterung 56 bezüglich der Schwenkplatte 58 und damit bezüglich der ersten Steckerachse A' um eine im wesentlichen orthogonale Schwenkachse B schwenkbar. Als Ergebnis lässt sich der Heizstrahler 4 zwischen einer Grundstellung (wie in Fig. 7 dargestellt) und einer abgekippten Ruhestellung zum Schutz des Heizstrahlers bei Nichtgebrauch verschwenken. Zweckmässigerweise werden die Grundstellung wie auch die Ruhestellung durch lösbare Haltemittel gehalten. Im gezeigten Beispiel erfolgt dies durch eine Axialverschiebbarkeit der Schwenkplatte 58 entlang der Schwenkachse B zwischen einer Haltestellung und einer Freistellung. In der jeweiligen Haltestellung greift die Schwenkplatte 58 in einen entsprechenden Einschnitt der Halterung 56 und verbleibt dort durch Wirkung einer Druckfeder 60 bis sie durch eine Axialkraft aus dem Einschnitt und damit in die Freistellung geschoben wird.

Die praktische Handhabung eines Standschirms mit Schirmstrebe 6 und Heizstrahler 4 ist in den Fig. 8 bis 12 dargestellt.

### Bezugszeichenliste

- 1: Standschirm
- 2: Verbindungsvorrichtung
- 4: Stromverbraucher
- 6: Schirmbauteil (Schirmstrebe)
- 8: erstes Kupplungsteil
- 10: zweites Kupplungsteil
- 12: erstes Steckerglied
- 14: zweites Steckerglied
- 16: erste Elektrokabelverbindung
- 18: zweite Elektrokabelverbindung
- 20: Montagevorsprung für 4
- 22: Schutzkappe
- 24: zapfenförmiges Innenstück von 14
- 26: Kontaktbuchse von 14
- 28: hülsenförmiges Innenstück von 12
- 30: Kontaktstift von 12
- 32: Sockelteil von 10
- 34: Abdeckteil von 10
- 36: Auslassung
- 38: Ringbereich
- 40: ringförmiger Kragen von 12
- 42: erster Vorsprung
- 44: zweiter Vorsprung
- 46: lösbare Drehsicherung
- 48: Schwenkbügel
- 50: Rückhaltefeder
- 52: Betätigungshebel
- 54: Montageelement für 4
- 56: Halterung von 54
- 58: Schwenkplatte von 54
- 60: Druckfeder
- A': erste Steckerachse
- A": zweite Steckerachse
- B: Schwenkachse
- L1: Längsachse von 8
- L2: Längsachse von 10

## Patentansprüche

1. Standschirm (1), mit einer Verbindungsvorrichtung (2) zur lösbaren Befestigung eines Stromverbrauchers (4) an einem Schirmbauteil (6) des Standschirms (1), wobei die Verbindungsvorrichtung (2) ein mit dem Stromverbraucher (4) elektrisch und mechanisch wirkverbindbares erstes Kupplungsteil (8) sowie ein mit dem Schirmbauteil (6) elektrisch und mechanisch wirkverbindbares zweites Kupplungsteil (10) umfasst, **dadurch gekennzeichnet, dass** das erste Kupplungsteil (8) ein erstes Steckerglied (12) mit einer ersten Steckerachse (A') aufweist, das zweite Kupplungsteil (10) ein zweites Steckerglied (14) mit einer zweiten Steckerachse (A") aufweist, wobei die Verbindungsvorrichtung (2) derart konfiguriert ist, dass durch Zusammenfahren des ersten und zweiten Steckerglieds (12, 14) bei koaxialer Ausrichtung der ersten und zweiten Steckerachsen (A', A") eine eingefahrene Steckerstellung mit elektrischer Wirkverbindung zwischen dem ersten Kupplungsteil (8) und dem zweiten Kupplungsteil (10) herstellbar ist, wobei durch Verschwenken des ersten Kupplungsteils (8) bezüglich des zweiten Kupplungsteils (10) um die koaxial ausgerichteten ersten und zweiten Steckerachsen (A', A") zwischen einer axial freigegebenen Steckerstellung und einer axial arretierten Steckerstellung der Verbindungsvorrichtung (2) gewechselt wird.

2. Standschirm nach Anspruch 1, wobei die ersten und zweiten Steckerglieder (12, 14) derart ausgebildet sind, dass in der axial arretierten Steckerstellung ein koaxiales Auseinanderfahren durch gegenseitig anstehende Vorsprünge verhindert wird, wohingegen in der axial freigegebenen Steckerstellung ein koaxiales Auseinanderfahren durch vorgesehene Auslassungen ermöglicht wird.

3. Standschirm nach Anspruch 2, wobei die axial freigegebene Steckerstellung bei einem vorgegebenen Freigabe-Schwenkwinkel (α0) um die koaxial ausgerichteten ersten und zweiten Steckerachsen (A', A") vorliegt und wobei die axial arretierte Steckerstellung in einem Arretierungs-Schwenkwinkelbereich (α1 bis α2) um die koaxial ausgerichteten ersten und zweiten Steckerachsen (A', A") vorliegt, wobei der Freigabe-Schwenkwinkel (α0) ausserhalb des Arretierungs-Schwenkwinkelbereichs (α1 bis α2) liegt.

4. Standschirm nach Anspruch 3, wobei der Arretierungs-Schwenkwinkelbereich (α1 bis α2) einen Wertebereich von 45º bis 135º bezogen auf den Freigabe-Schwenkwinkel (α0) abdeckt.

5. Standschirm nach einem der Ansprüche 1 bis 4, wobei ein Übergang von der axial arretierten Steckerstellung in die axial freigegebene Steckerstellung durch eine lösbare Drehsicherung verhindert bzw. gewährt wird.

6. Standschirm nach einem der Ansprüche 1 bis 5, wobei zwischen dem ersten Steckerglied (12) und dem Stromverbraucher (4) eine erste Elektrokabelverbindung (16) angeordnet ist.

7. Standschirm nach einem der Ansprüche 1 bis 6, wobei zwischen dem zweiten Steckerglied (14) und dem Schirmbauteil (6) eine zweite Elektrokabelverbindung (18) angeordnet ist.

8. Standschirm nach einem der Ansprüche 1 bis 7, wobei das erste Kupplungsteil (8) mit einem Montageelement (20) für den Stromverbraucher (4) versehen ist, das um eine gegenüber der ersten Steckerachse (A') im wesentlichen orthogonale Schwenkachse (B) schwenkbar ist zwischen einer Grundstellung und einer abgekippten Ruhestellung, wobei die Grundstellung und die Ruhestellung durch lösbare Haltemittel gehalten werden.

9. Standschirm nach einem der Ansprüche 1 bis 8, wobei das Schirmbauteil (6) eine Schirmstrebe ist.

10. Standschirm nach einem der Ansprüche 1 bis 9, wobei die Schirmstrebe bei geschlossenem Standschirm annähernd vertikal ausgerichtet ist und bei geöffnetem Standschirm in einem Neigewinkel (φ) von 45º bis 90º zur Vertikalen (V) ausgerichtet ist.

11. Standschirm nach einem der Ansprüche 1 bis 10, wobei der Stromverbraucher (4) als Heizstrahler ausgebildet ist.
